# EUROPÄISCHE PATENTSCHRIFT

(11) **EP 0 189 814 B1**
(45) Veröffentlichungstag und Bekanntmachung des Hinweises auf die Patenterteilung: **03.01.1990**
(21) Anmeldenummer: 86100689.8
(22) Anmeldetag: 20.01.1986
(51) Int. Cl.: E05D 11/10

(54) **Vorrichtung zum Feststellen eines geöffneten Fenster- oder Türladens**
Device for holding a window or door shutter in an open position
Dispositif pour maintenir en position ouverte un volet de fenêtre ou de porte

(30) Priorität: 29.01.1985 AT 227/85
(43) Veröffentlichungstag der Anmeldung: 06.08.1986
(73) Patentinhaber: MAYER & CO., A-5021 Salzburg (AT)
(72) Erfinder: Grassmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 85 993
- DE-C- 279 341
- DE-C- 812 047
- FR-A- 911 129
- FR-A- 2 424 824
- GB-A- 1 513 376
- US-A- 3 969 788

## Beschreibung

Die Erfindung bezieht sich auf eine Vorrichtung zum Feststellen eines geöffneten Fenster- oder Türladens, der Ladenbänder mit einer Bandhülse trägt, in die ein mittels einer Klobenstange am Fenster- oder Türstock bzw. in der Mauer befestigter Bandzapfen eingreift, wobei eine mit der Bandhülse wenigstens eines Ladenbandes und dem Bandzapfen in Wirkverbindung stehende und in der Offenstellung des Ladens einrastbare Drehsperre vorgesehen ist.

Um die erschwerte Handhabung von üblichen Ladenfeststellern zu vermeiden, die mit vergleichsweise großem Abstand von der Drehachse des Ladens in dem an das Fenster anschließenden Mauerwerk verankert sind, ist es bekannt, im Anschlagbereich des Ladens an dessen Stirnseite einen Schwenkriegel anzuordnen, der um eine zur Drehachse des Ladens senkrechte Achse schwenkbar gelagert ist und bei geöffnetem Laden in ein am Stock des Fensters oder der Tür befestigtes Gehäuse eingehängt werden kann, so daß der Laden über den Schwenkriegel mit dem Stock drehfest verbunden wird, weil der Schwenkriegel lediglich um seine zur Drehachse des Ladens senkrechte Schwenkachse, nicht aber um die Ladendrehachse drehbar ist. Aufgrund der Anordnung des Schwenkriegels im Bereich der anschlagseitigen Ladenkante sind solche Feststeller durch das geöffnete Fenster hindurch besser zugänglich. Trotzdem ist die Betätigung des Feststellers schwierig, da der Schwenkriegel nach dem Öffnen des Ladens von Hand aus in das mit einer angepaßten Rastausnehmung versehene Gehäuse eingehängt werden muß, wofür eine zusätzliche Ladenbewegung erforderlich ist. Außerdem bilden der Schwenkriegel und das Gehäuse zusätzliche Beschlägeteile, die gegeneinander ausgerichtet einerseits am Stock und andererseits am Laden des Fensters oder der Tür befestigt werden müssen.

Eine Vorrichtung der eingangs genannten Art ist aus der CH-A 85 993 bekannt. Die Drehsperre ist dabei durch einen Riegel realisiert, der zwischen einer vertikalen und einer horizontalen Lage verschwenkbar ist und in der horizontalen Lage in einen Bandhülsenschlitz eingreift und dadurch ein Verschwenken des Fensterladens blockiert. Diese bekannte Anordnung sieht optisch nicht sehr ansprechend aus und weist zusätzlich die Nachteile auf, daß für den Riegel ein störend großer Platzbedarf erforderlich und außerdem die Montage relativ umständlich ist, da die für den Riegel erforderliche Lagerbohrung erst mit der entsprechenden Bohrung des Bandzapfens ausgerichtet und anschließend der Schwenkbolzen für den Riegel eingeführt und gesichert werden muß.

Aus der FR-A 2 424 824 ist eine Feststellvorrichtung für ein nach oben schwenkbares Kippfenster bekannt, wobei die Feststellung über ein Ratschengesperre aus stirnseitig verzahnten, federnd gegeneinander gespannten Elementen erfolgt, von denen eines zum Lösen einer Verrastung über ein Betätigungsorgan axial verschiebbar ausgebildet ist.

Der Erfindung liegt die Aufgabe zugrunde, eine Vorrichtung zum Feststellen eines geöffneten Fenster- oder Türladens der eingangs genannten Art zu schaffen, die optisch unauffällig ist, einen geringen Platzbedarf aufweist und leicht montiert werden kann.

Eine Lösung für diese Aufgabe ist im kennzeichnenden Teil des Anspruchs 1 angegeben.

Durch die axiale Schiebeführung der Drehsperre innerhalb der Bandhülse sind die Führungsteile nach außen hin praktisch nicht sichtbar. Diese Anordnung ermöglicht es auch, relativ lange Führungsflächen vorzusehen, so daß die Gefahr des Verkantens nahezu ausgeschlossen wird und nur ein geringer Kraftaufwand zur Betätigung der Drehsperre erforderlich ist. Dies ermöglicht es, daß nur sehr kleine Betätigungsglieder vorgesehen werden müssen, die unauffällig angeordnet und kostengünstig hergestellt werden können. Durch die Anordnung des Sperrteils innerhalb der Bandhülse werden außerdem zusätzliche Halteglieder für die Drehsperre überflüssig. Außerdem kann die Drehsperre auf einfache Weise so ausgestaltet werden, daß sie selbständig in die Verriegelungsposition gelangt, wenn der Fensterladen seine Endstellung erreicht hat. Die mit einer solchen Feststellvorrichtung verbundene, größere Bauhöhe spielt keine Rolle, weil in axialer Richtung ausreichend Platz für die Anordnung der Drehsperre vorhanden ist.

Um eine drehfeste Führung des Rastkörpers in der Aufnahmeöffnung der Bandhülse für den Bandzapfen zu erreichen, könnte der Rastkörper oder die Bandhülse mit einer radialen Führungsnase versehen werden, die in eine Axialnut der Bandhülse bzw. des Rastkörpers eingreift. Wesentlich einfachere Konstruktionsbedingungen werden jedoch sichergestellt, wenn der Rastkörper und die den Rastkörper führende Aufnahmeöffnung der Bandhülse gegengleiche, von der Kreisform abweichende Querschnitte aufweist. Der Rastkörper greift in einem solchen Fall formschlüssig in die Aufnahmeöffnung der Bandhülse ein, wobei der von der Kreisform abweichende Querschnitt für eine gegenüber der Bandhülse axial verschiebbare, aber drehfeste Lagerung des Rastkörpers sorgt. Weist der Rastkörper und die den Rastkörper führende Aufnahmeöffnung der Bandhülse einen Querschnitt in Form eines regelmäßigen Vieleckes, vorzugsweise eines Sechseckes auf, so wird nicht nur eine einfache Herstellung gewährleistet, sondern auch eine zentrische Lagerung des Bandzapfens in der Aufnahmeöffnung der Bandhülse sichergestellt. Schließlich bietet sich als Lösung der Aufgabe gemäß dem kennzeichnenden Teil des Anspruchs 4 noch eine weitere vorteilhafte Möglichkeit der Drehsperrenausbildung an, bei der die Drehsperre aus einem in der Bandhülse oder am Bandzapfen gelagerten, radialen Sperrstift und einer am Bandzapfen bzw. an der Bandhülse vorgesehenen Winkelführung für den Sperrstift besteht, die einen in Umfangsrichtung und einen in axialer Richtung verlaufenden Führungsabschnitt aufweist. Wird der Sperrstift in den Bereich des axialen Führungsabschnittes der Winkelführung verstellt, so wird eine Drehung des Sperrstiftes um die Achse der Bandhülse bzw. des Bandzapfens wirksam verhindert. Erst wenn der Sperrstift in den Bereich des in Umfangsrichtung verlaufenden Führungsabschnittes gelangt, ist eine Drehverstellung des den Sperrstift tragenden Teiles gegenüber dem Teil mit der Winkelführung möglich. Zum Lösen bzw. Einrasten der Drehsperre muß folglich für eine Relativbewegung zwischen dem Sperrstift und der Winkelführung parallel zur Achse der Bandhülse gesorgt werden.

Damit die Drehsperre beim Öffnen des Fenster-oder Türladens selbständig einrastet und nur für das Schließen des Ladens von Hand aus gelöst werden muß, kann der Rastkörper oder der Sperrstift der Drehsperre gegen eine im Einrastsinn wirkende Feder- oder Gewichtsbelastung verschiebbar sein. Die Gegenrast bildet dabei einen Auflaufkörper, entlang dessen der Rastkörper oder der Sperrstift beim Drehen des Ladens gleitet, bis er in die Gegenrast zufolge seiner Beaufschlagung einrastet und die weitere Drehbewegung sperrt.

In der Zeichnung ist der Erfindungsgegenstand beispielsweise dargestellt. Es zeigen
Fig. 1 eine erfindungsgemäße Vorrichtung zum Feststellen eines Fenster- oder Türladens in einer Draufsicht,
Fig. 2 diese Vorrichtung in einem Schnitt nach der Linie 11-11 der Fig. 1,
Fig. 3 einen Schnitt nach der Linie 111-111 in einem größeren Maßstab,
Fig. 4 eine weitere Möglichkeit der Ausbildung einer erfindungsgemäßen Vorrichtung in einem Querschnitt durch die Bandhülse und
Fig. 5 die Vorrichtung nach Fig. 4 in einer zum Teil aufgerissenen Seitenansicht.

Der Laden 1 eines Fensters oder einer Tür ist gemäß den Fig. 1 und 2 in herkömmlicher Weise über Ladenbänder 2 auf Kloben 3 gelagert, die am Stock 4 des Fensters oder der Tür bzw. in der Mauer befestigt sind. Die Drehachse für den Laden 1 wird durch Bandzapfen 5 gebildet, die in Bandhülsen 6 eingreifen und von Klobenstangen 7 getragen werden. Zur Anpassung an die jeweiligen räumlichen Verhältnisse können die Klobenstangen 7 in ihrer Länge gegenüber den am Stock 4 angeschlagenen Klobenkörpern verstellt werden. Außerdem sind die Bandhülsen 6 entlang einer Führung 2a des Ladenbandes 2 verschiebbar und können in der jeweiligen Verschiebestellung mittels einer nicht dargestellten Klemmschraube festgeklemmt werden.

Neu gegenüber dieser herkömmlichen Ladenlagerung ist allerdings, daß zwischen einer der Bandhülsen 6, vorzugsweise des untersten Ladenbandes, und dem in diese Bandhülse eingreifenden Bandzapfen 5 eine Drehsperre 8 vorgesehen ist, die gemäß den Fig. 1 bis 3 aus einem drehfest mit der Bandhülse 6 verbundenen, axial verschiebbaren Rastkörper 9 besteht, der mit einer Gegenrast zusammenwirkt, die entweder durch den Bandzapfen 5 gebildet wird oder mit diesem verbunden ist. Die Anordnung ist dabei so getroffen, daß der Rastkörper 9 in der den Bandzapfen 5 überragenden Aufnahmeöffnung 10 der Bandhülse 6 verschiebbar gelagert ist und einen der Querschnittsform der Aufnahmeöffnung 10 angepaßten Querschnitt in Form eines regelmäßigen Sechseckes aufweist. Diese Ausbildung ermöglicht in einfacher Weise eine drehfeste Verbindung zwischen dem Rastkörper 9 und der Bandhülse 6, ohne die axiale Verschiebbarkeit des Rastkörpers 9 in der Bandhülse 6 zu beeinträchtigen.

Wie den Fig. 2 und 3 entnommen werden kann, weist der Rastkörper 9 eine stirnseitige Ausnehmung auf, die lediglich axial vorstehende Sperrfinger 11 im Bereich der Ecken des Querschnittsechseckes stehen läßt. Da der Bandzapfen 5 zu den Sperrfingern 11 gegengleiche Ausnehmungen 12 aufweist, wird beim Eingriff des Rastkörpers 9 in die die Gegenrast der Drehsperre 8 bildenden Ausnehmungen 12 des Bandzapfens 5 die Bandhülse 6 drehfest mit dem Bandzapfen verbunden und der Laden 1 in der zugehörigen Drehstellung festgehalten. Zum Lösen dieser Drehsperre 8 braucht lediglich der Rastkörper 9 über einen Betätigungskopf 13 aus dem Sperreingriff herausgezogen zu werden, bis die kronenartig vorstehenden Sperrfinger 11 des Rastkörpers 9 von den Rastausnehmungen 12 des Bandzapfens 5 freigegeben werden und der Laden 1 frei gedreht werden kann.

An Stelle der kronenartig vorragenden Sperrfinger 11 kann der Rastkörper 9 lediglich eine Abflachung aufweisen, die mit einem entsprechenden Gegenanschlag des Bandzapfens 5 zusammenwirkt. Es kommt ja nur darauf an, daß bei einer axialen Verstellung des Rastkörpers 9 eine drehfeste Kupplung zwischen dem Rastkörper 9 und dem Bandzapfen 5 hergestellt werden kann, so daß jede dieser Forderung entsprechende Konstruktion geeignet ist.

Schließlich wird in den Fig. 4 und 5 eine Drehsperre 8 zwischen der Bandhülse 6 und dem von der Bandhülse 6 aufgenommenen Bandzapfen 5 gezeigt, bei der ein radialer Sperrstift 17 axial verschoben wird. Zu diesem Zweck ist der Sperrstift 17 in einer hinterschnittenen Nut 18 des Bandzapfens 5 axial verschiebbar geführt und greift in eine Winkelführung 19 der Bandhülse 6 ein. Diese durch einen Winkelschlitz gebildete Winkelführung 19 besitzt einen axialen Führungsabschnitt 19a und einen Führungsabschnitt 19b in Umfangsrichtung. Befindet sich der Sperrstift 17 im Bereich des axialen Führungsabschnittes 19a, so wird die Bandhülse 6 durch den Sperrstift 17 drehfest gehalten, weil sich der Sperrstift 17 drehfest gegenüber dem Bandzapfen 5 in der hinterschnittenen Nut 18 abstützt, wie dies in den Fig. 4 und 5 zu erkennen ist. Zum Lösen dieser Drehsperre 8 ist der Sperrstift 17 an seinem aus der Bandhülse 6 vorragenden Teil in den Bereich des in Umfangsrichtung verlaufenden Führungsabschnittes 19b zu verschieben, so daß beim Drehen des Ladens die Bandhülse 6 durch den Sperrstift 17 freigegeben wird. Da es auf die Relativbewegung der zusammenwirkenden Teile der Drehsperre ankommt, kann selbstverständlich die Anordnung des Sperrstiftes und der Winkelführung entsprechend geändert werden.

## Patentansprüche

1. Vorrichtung zum Feststellen eines geöffneten Fenster- oder Türladens, der Ladenbänder mit einer Bandhülse trägt, in die ein mittels einer Klobenstange am Fenster- oder Türstock bzw. in der Mauer befestigter Bandzapfen eingreift, wobei eine mit der Bandhülse wenigstens eines Ladenbandes und dem Bandzapfen in Wirkverbindung stehende und in der Offenstellung des Ladens einrastbare Drehsperre vorgesehen ist, dadurch gekennzeichnet, daß die Drehsperre (8) aus einem drehfest mit der Bandhülse (6) verbundenen, axial verschiebbaren Rastkörper (9) und einer durch den Bandzapfen (5) gebildeten oder mit diesem verbundenen Gegenrast besteht, und daß der Rastkörper (9) und die den Rastkörper (9) führende Aufnahmeöffnung (10) der Bandhülse (6) gegengleiche, von der Kreisform abweichende Querschnitte aufweisen.

2. Vorrichtung nach Anspruch 1, dadurch gekennzeichnet, daß die Bandhülse (6) eine größere Länge als der Bandzapfen (5) aufweist und daß der Rastkörper (9) in der Aufnahmeöffnung (10) der Bandhülse (6) für den Bandzapfen (5) verschiebbar geführt ist.

3. Vorrichtung nach einem der vorhergehenden Ansprüche, dadurch gekennzeichnet, daß der Rastkörper (9) und die den Rastkörper (9) führende Aufnahmeöffnung (10) der Bandhülse (6) einen Querschnitt in Form eines regelmäßigen Vielecks, vorzugsweise eines Sechseckes, aufweisen.

4. Vorrichtung zum Feststellen eines geöffneten Fenster- oder Türladens, der Ladenbänder mit einer Bandhülse trägt, in die ein mittels einer Klobenstange am Fenster- oder Türstock bzw. in der Mauer befestigter Bandzapfen eingreift, wobei eine mit der Bandhülse wenigstens eines Ladenbandes und dem Bandzapfen in Wirkverbindung stehende und in der Offenstellung des Ladens einrastbare Drehsperre vorgesehen ist, dadurch gekennzeichnet, daß die Drehsperre (8) aus einem in der Bandhülse (6) oder am Bandzapfen (5) gelagerten, radialen Sperrstift (17) und einer am Bandzapfen (5) bzw. an der Bandhülse (6) vorgesehenen Winkelführung (19) für den Sperrstift (17) besteht, die einen in Umfangsrichtung und einen in axialer Richtung verlaufenden Führungsabschnitt (19a, 19b) aufweist.

5. Vorrichtung nach einem der Ansprüche 1 bis 4, dadurch gekennzeichnet, daß der Rastkörper (9) oder der Sperrstift (17) der Drehsperre (8) gegen eine im Einrastsinn wirkende Feder- oder Gewichtsbelastung verschiebbar ist.

## Claims

1. Device for fixing an open window shutter or door shutter which carries shutter hinges with a hinge sleeve into which a hinge spigot engages which is secured by means of a block bar to the window or door case or in the wall, with a pivotal lock being provided which functionally cooperates with the hinge sleeve of at least one shutter hinge and the hinge spigot and which is latchable in the open position of the shutter, characterized in that the pivotal lock (8) comprises an axially displaceable latching body (9) which is rotationally fixedly connected to the hinge sleeve (6) and a counter latch formed by the hinge spigot (5) or connected thereto; and in that the latch member (9) and the receiving opening (10) of the hinge sleeve (6) which guides the latch member have complementary cross-sections which differ from the circular shape.

2. Device in accordance with claim 1, characterized in that the hinge sleeve (6) has a longer length than the hinge spigot (5); and in that the latch member (9) is displaceably guided in the receiving opening (10) of the hinge sleeve (6) for the hinge spigot (5).

3. Device in accordance with one of the preceding claims, characterized in that the latch member (9) and the receiving opening (10) of the hinge sleeve (6) which guides the latch member (9) have a cross-section in the form of a regular polygon, for example of a hexagon.

4. Device for fixing an open window shutter or door shutter which carries shutter hinges with a hinge sleeve into which a hinge spigot engages which is secured by means of a block bar to the window or door case or in the wall, with a pivotal lock being provided which functionally cooperates with the hinge sleeve of at least one shutter hinge and the hinge spigot and which is latchable in the open position of the shutter, characterized in that the pivotal lock (8) comprises a radial blocking pin (17) which is journalled in the hinge sleeve (6) or at the hinge spigot (5) and an angular guide (19) provided at the hinge spigot (5) or at the hinge sleeve (6) respectively for the blocking pin (17), with the angular guide having respective guide portions (19a, 19b) extending in the circumferential direction and in the axial direction.

5. Device in accordance with one of the claims 1 to 4, characterized in that the latching member (9) or the blocking pin (17) of the pivotal lock (7) is displaceable against a spring or weight loading which operate in the latching sense.

## Revendications

1. Dispositif destiné à bloquer un volet ouvert de fenêtre ou de porte, ce volet comportant des pentures de volet munies d'un manchon de penture, dans lequel vient s'engrener un tourillon de penture fixé au châssis de fenêtre ou de porte ou encore dans le mur au moyen d'une tige de gong, dispositif par lequel on prévoit un blocage de torsion pouvant venir s'encliqueter lorsque le volet est dans la position ouverte, tandis qu'il se trouve en liaison active avec le manchon de penture d'au moins une penture de volet et le tourillon de penture, caractérisé en ce que le blocage de torsion (8) est constitué d'un corps (9) à crans d'arrêt pouvant coulisser axialement et relié au manchon de penture (6) de façon à pouvoir résister à la torsion, et d'un contre-cran d'arrêt réalisé par le tourillon de penture (5) ou relié à celui-ci, et en ce que le corps (9) à crans d'arrêt et l'ouverture (10) du manchon de penture (6) destinée à recevoir et à guider le corps (9) à crans d'arrêt, présentent des sections transversales diamétralement opposées différentes de la forme circulaire.

2. Dispositif selon la revendication 1, caractérisé en ce que le manchon de penture (6) est plus long que le tourillon de penture (5) et en ce que le corps (9) à crans d'arrêt est guidé en coulissement au sein de l'ouverture de logement (10) du manchon de penture (6), ouverture dans laquelle vient se loger le tourillon de penture (5).

3. Dispositif selon l'une quelconque des revendications précédentes, caractérisé en ce que le corps (9) à crans d'arrêt et l'ouverture de logement (10) du manchon de penture (6) guidant le corps (9) à crans d'arrêt, présentent une coupe transversale en forme d'un polygone régulier, de préférence, un hexagone.

4. Dispositif destiné à bloquer un volet ouvert de fenêtre ou de porte, ce volet comportant des pentures de volet munies d'un manchon de penture, dans lequel vient s'engrener un tourillon de penture fixé au châssis de fenêtre ou de porte ou encore dans le mur au moyen d'une tige de gond, dispositif par lequel on prévoit un blocage de torsion pouvant s'encliqueter lorsque le volet est dans la position ouverte, tandis qu'il se trouve en liaison active avec le manchon de penture d'au moins une penture de volet et le tourillon de penture, caractérisé en ce que le blocage de torsion (8) est constitué d'une broche radiale (17) à déclic montée dans le manchon de penture (6) ou contre le tourillon de penture (5) et d'un guidage angulaire (19) destiné à la broche (17) à déclic, celui-là étant disposé contre le tourillon de penture (5) ou contre le manchon de penture (6), tandis qu'il présente une section de guidage (19a) s'étendant dans le sens périphérique et une section de guidage (19b) s'étendant en direction axiale.

5. Dispositif selon l'une quelconque des revendications 1 à 4, caractérisé en ce que le corps (9) à crans d'arrêt ou la broche (17) à déclic du blocage de torsion (8) peut coulisser à l'encontre d'une sollicitation de poids ou exercée par un ressort agissant dans le sens de l'encliquetage.
